# FASCICULE DE BREVET EUROPEEN

(11) **EP 1 661 827 B1**
(45) Date de publication et mention de la délivrance du brevet: **17.03.2010**
(21) Numéro de dépôt: 05366008.0
(22) Date de dépôt: 26.10.2005
(51) Int. Cl.: B65F 1/14

(54) **Conteneur semi-enterré de collecte des déchets**
Halbunterirdischer Behälter zum Sammeln von Müll
Semi-buried receptacle for collecting refuse

(30) Priorité: 30.11.2004 FR 0412674
(43) Date de publication de la demande: 31.05.2006
(73) Titulaire: Angel Investissement S.A., 3393 Roeser (LU)
(72) Inventeur: Guessombol Yong, Erick, 57680 Corny sur Moselle (FR)
(74) Mandataire: Poupon, Michel

(56) Documents cités:
- EP-A- 0 432 306
- EP-A- 0 812 785
- EP-A- 0 994 046
- WO-A-99/51511
- GB-A- 2 387 526

## Description

L'invention concerne un conteneur semi enterré de grand volume de stockage utilisable pour la collecte des déchets et pouvant être placé, par exemple, sur des aires d'autoroute.

Les collecteurs de déchets se présentent sous différentes formes selon le lieu où ils sont installés.

Les collecteurs disposés complètement au-dessus du sol sont connus sous différentes variantes, de la plus petite taille sous forme d'un arceau fixé à un soutien métallique supportant un sac plastique, au plus volumineux, la benne amovible transportable par camion spécialisé et possédant une contenance de plusieurs mètres cubes.

La production des déchets étant en constante augmentation la collecte devient de plus en plus coûteuse. Dans cette problématique les systèmes de stockage de gros volumes permettent de diminuer le nombre de ramassage à effectuer et donc les frais de collecte, et cela de manière d'autant plus grande que le conteneur de stockage est plus volumineux.

Dans le domaine du stockage de grands volumes de déchets, c'est-à-dire des volumes supérieurs à 1000 litres, il est connu de placer des collecteurs complètement enterrés pour le stockage temporaire des déchets collectés par de multiples petits véhicules urbains. Des conteneurs presque complètement enterrés dont la partie de stockage se situe sous le niveau du sol et la borne de collecte est érigée en surface sont également connus, de tels dispositifs sont fréquemment employés pour la collecte du verre en ville.

Pour le positionnement de collecteurs fixes, en zone urbaine, sur des aires d'autoroute, sur des sites touristiques ou en pleine nature le collecteur doit être aussi discret que possible tout en remplissant sa fonction de stockage. Sur certains sites très fréquentés il a donc été trouvé astucieux de placer des conteneurs semi enterrés, assez volumineux pour assurer un stockage important et disposant d'une partie émergée, au-dessus du sol, assez importante pour que le dispositif soit pratique et fonctionnel tant pour la personne qui dépose les déchets que pour les employés chargés du ramassage.

Ces conteneurs semi enterrés sont généralement pourvus d'un décor externe pour s'intégrer favorablement dans le paysage, la plus grosse partie du volume de stockage étant invisible. Ces récipients possèdent de nombreux avantages car ils sont économiques à l'installation et ils nécessitent un entretien réduit, ils sont par ailleurs résistants et fiables.

Du fait de l'incorporation dans le sol d'une grande partie du conteneur le stockage est naturellement abrité de la chaleur, notamment en été la température est toujours inférieure à l'intérieur du stockage par rapport à la surface, ce qui autorise des ramassages moins fréquents. La conception de fermeture de ces systèmes empêche les animaux errants d'accéder, les odeurs sont confinées et les insectes ne sont pas attirés.

Les conteneurs partiellement enterrés connus sont constitués d'un cylindre en un seul bloc formant une coque dans laquelle sont placés des sacs ou des réceptacles amovibles pour la collecte des déchets.

Ces réceptacles, également appelés sacs de portage, disposent d'une ouverture totale du fond à distance pour l'évacuation d'une housse plastique interne contenant les déchets. Laquelle housse plastique est généralement un sac en PVC jetable.

Le sac de portage est constitué traditionnellement de toiles de polypropylène assemblées disposant de moyens permettant le soulèvement du sac hors du conteneur.

Les sacs de portage sont usuellement extraits par le haut du conteneur, après basculement de la partie supérieure formant couvercle, au moyen d'un outil de levage placé sur un camion de collecte adapté.

Au cours de cette opération de récupération des déchets il est très fréquent que le camion de collecte, qui doit se rapprocher au plus prés du conteneur, heurte celui-ci accidentellement. Ce type d'incident est malheureusement très courant et très coûteux pour les communes ou les sociétés en charge de la gestion des déchets. Il arrive également que des conteneurs soient percutés par des automobilistes accidentellement.

Lorsque un conteneur cylindrique monobloc est percuté plusieurs problèmes peuvent survenir en fonction de la violence de l'impact :
- si le choc n'est pas trop violent le conteneur se déforme localement et le cylindre reste étanche vis-à-vis de l'eau, en dehors d'un aspect esthétique le problème n'est pas trop grave tant que le couvercle supérieur fonctionne et que l'ensemble reste hermétique, le remplacement du conteneur, bien que souhaitable n'est pas indispensable,
- si le choc est modérément violent ou très violent le conteneur se perce, la fonction de confinement des déchets n'est plus assurée, de plus l'eau de pluie ou de ruissellement s'infiltre dans le cylindre occasionnant des problèmes de salubrité. Le remplacement de l'ensemble est donc indispensable.

Dans les deux situations le gestionnaire doit assurer le remplacement de l'ensemble du collecteur, procéder à l'extraction du sol et donc à des travaux coûteux pour que le poste de collecte soit à nouveau utilisable.

Ce problème de remplacement de conteneur semi enterré à la suite de chocs en surface est suffisamment fréquent pour poser un réel problème aux collectivités ou aux sociétés en charge de ces appareils qui peuvent être amenées à leur préférer des conteneurs de surface plus voyants, de capacité de stockage réduite, mais de remplacement plus aisé.

Ceci est également le cas lorsque le container est muni de moyens de protection contre les explosions, comme décrit dans le document GB-A-2387526 constituant le préambule de la revendication 1. Lorsqu'il y a explosion, il y a destruction du container et séparation de la partie supérieure, la finalité étant d'amortir au maximum l'effet de souffle.

L'invention a pour objectif de résoudre ce problème en proposant un conteneur en deux éléments dont l'un peut être aisément changé pour une somme modique comparativement au coût représenté par l'extraction d'un ensemble monobloc et à son remplacement complet.

L'invention concerne un conteneur semi enterré de collecte des déchets de forme cylindrique selon la revendication 1.

Ainsi, avantageusement selon l'invention, le conteneur est plus résistant aux chocs modérés. Lesdits chocs modérés n'affectent pas la structure d'ensemble du conteneur semi enterré. En cas de choc violent, la partie supérieure du conteneur peut céder et se désolidariser de la partie enterrée sans affecter celle-ci.

En conséquence la remise en état ou en fonctionnement du dispositif de collecte ne nécessite plus le remplacement complet de l'ensemble mais seulement de sa partie supérieure, laquelle partie supérieure peut être aisément agencée sans qu'il soit nécessaire d'effectuer des travaux importants et financièrement coûteux.

Selon une variante importante de l'invention le conteneur semi enterré peut être segmenté intérieurement en plusieurs espaces de collecte et permettre ainsi le tri sélectif des déchets.

D'autres caractéristiques et avantages de l'invention se dégageront de la description qui va suivre en regard des dessins annexés qui ne sont donnés qu'à titre d'exemples non limitatifs.
La figure 1 est une vue en coupe d'un conteneur semi enterré selon l'invention.
La figure 2 illustre sur une vue en coupe les moyens de raccordement de la partie haute du conteneur avec la partie basse, au niveau du sol.
La figure 3 présente une variante de l'invention avec une cloison intérieure et deux espaces de collecte des déchets.
La figure 4 montre un collecteur en vue de dessus selon la variante de l'invention dans laquelle deux espaces de collecte des déchets sont aménagés.

Comme le montre la figure 1, le conteneur semi enterré selon l'invention comporte une cuve 1 enterrée, de forme cylindrique, fermée à son extrémité inférieure de manière à former un récipient étanche en cas de fuite des sacs de contention insérés dans le conteneur.

Les conteneurs selon l'invention représentent des capacités de stockage de déchets élevées allant de 1000 à 10000 litres et de préférence de 3000 à 5000 litres. La grande capacité du conteneur permet de diminuer les fréquences de ramassage et d'économiser sur les frais de collecte de manière importante.

La cuve 1 est de préférence en plastique rigide, tel que par exemple du polyéthylène haute densité, toutefois l'emploi d'un matériau métallique est cependant possible.

La partie au-dessus du sol constituée par le corps supérieur 2 est fermé dans sa partie haute par un couvercle 3 pouvant pivoter autour d'articulations, non représentées sur la figure, de manière à autoriser l'accès au sac de contention des déchets à collecter.

Lequel sac de contention ou sac de portage, de conception classique, n'est pas représenté sur la figure 1. Usuellement ce sac comporte des passants dans sa partie haute, immédiatement sous le couvercle, ou divers moyens pour que le levage et l'extraction hors du conteneur par l'outil de collecte des déchets soit réalisable. De manière classique ce sac est un sac souple en polypropylène de 240 g/m² qui dispose d'une charge maximale utile de 1500 kg.

Le sac de portage bénéficie d'un système d'ouverture du fond simplifié et sécurisé permettant d'extraire un récipient interne, habituellement un sac plastique contenant les déchets.

Il est aménagé dans le couvercle principal 3 une porte basculante 4 également articulée de manière à ce que les personnes puissent déposer les déchets dans le conteneur.

Cette porte basculante existe sous différentes configurations, toutes les variantes envisageables peuvent être appliquées à cette ouverture.

De manière à camoufler le collecteur de déchets et à l'intégrer au mieux dans le paysage environnant il est prévu sur la face externe du corps supérieur 2 un décor 5, éventuellement amovible, ou éventuellement facile à remplacer.

Un tel décor 5 peut être par exemple des planchettes de bois fixées par vis sur deux cerclages à la périphérie du corps supérieur, un revêtement métallique ou un plastique imprimé, etc ...

Le corps supérieur 2 est emboîté avec la cuve 1 enterrée, au niveau du sol, les deux éléments du conteneur se superposent pour former une ceinture de protection 6 d'une hauteur suffisante pour conférer à l'ensemble de stockage une sorte de bouclier circulaire.

Plus précisément il est prévu que le bouclier circulaire de protection soit formé par au moins deux épaisseurs de matériau, c'est à dire au minimum par la superposition des parois de la cuve 1 et du corps supérieur 2.

La paroi haute de la cuve est repliée sur elle-même selon deux angles à 90° vers l'intérieur du conteneur, tel que cela est illustré sur les figures 1 et 2, pour constituer un renfort 7 interne et une ceinture de protection comprenant trois épaisseurs de matériau.

Il peut être imaginé d'autres possibilités de repliement et d'autres configurations avec un nombre supérieur d'épaisseurs.

Dans la zone de recouvrement entre les deux éléments le corps supérieur 2 est situé vers l'extérieur du conteneur et la partie haute de la cuve 1 vers l'intérieur du conteneur.

De préférence la partie haute de la cuve se situe à au moins 10 mm au-dessus du sol et de préférence à plus de 30 mm, avantageusement cette dimension est fixée à 100 mm de manière à former une ceinture de protection de cette hauteur entourant le conteneur au-dessus du sol.

Cette zone de recouvrement formant la ceinture de protection 6 entre la cuve 1 et le corps supérieur 2 est plus précisément détaillée sur la figure 2.

Le bord haut de la cuve 1, au-dessus du sol, est replié vers l'intérieur du conteneur à 90° en formant une surface d'appui 9. Cette géométrie permet à la partie basse du corps supérieur 2 de reposer sur la surface d'appui 9 et conduit à la superposition des deux éléments à la fois dans un plan horizontal et dans un plan vertical.

La cuve et le corps supérieur sont fixés entre eux par des attaches 8, des vis ou des rivets placés au niveau de la ceinture de protection, sensiblement à mi-hauteur du renfort 7 ou sur la partie horizontale au niveau de la surface d'appui 9 entre les deux éléments.

Tel que cela est illustré sur les figures 1 et 2 le corps supérieur 2 couvre extérieurement la partie haute de la cuve 1, de cette manière les eaux de ruissellement et l'eau au niveau du sol ne peuvent pas s'infiltrer dans la partie enterrée du conteneur.

Selon cette conception de conteneur un choc très violent contre le conteneur provoque la rupture des attaches 8 et le basculement du corps supérieur. La partie rigide basse constituée par la cuve 1 n'est pas affectée par le choc, notamment en raison de la présence du renfort 7 qui évite une déformation préjudiciable.

La cuve 1 du conteneur restant intacte, seule la partie supérieure est à remplacer, le coût d'une telle opération est très inférieur à celui du changement complet du conteneur et notamment à celui de l'extraction de la partie enterrée.

Une variante importante de l'invention consiste à segmenter la cuve 1 au moyen d'au moins une cloison interne s'étendant sur toute la hauteur du conteneur de manière à créer plusieurs espaces de collecte des déchets.

Cette segmentation de cuve se réalise par une ou plusieurs cloisons internes perpendiculaires à la section du conteneur de manière à former des espaces de collecte différents de grands volumes, cette variante peut être utilisée dans le cadre du tri sélectif des déchets de façon à en faciliter le recyclage ultérieur.

Il peut par exemple être envisagé de créer un conteneur disposant d'un espace de stockage pour les papiers et cartons, un espace pour les emballages et un espace pour le verre.

Une segmentation de la cuve avec une seule cloison interne de manière à former deux espaces de collecte est représentée sur les figures 3 et 4.

La cloison interne 10 permet la séparation entre les espaces de collecte et facilite la récupération des sacs de contention 11 et 12 contenant les déchets de chaque catégorie.

De la même manière que dans la variante principale disposant d'un seul espace de contention chaque partie de conteneur dispose d'un couvercle principal, d'une porte basculante et de moyens permettant l'extraction aisée du sac de contention pour la récupération des déchets.

Une armature 13 permet le soutien du sac de contention dans la partie supérieure du conteneur et des portes basculantes 14 et 15 permettent aux utilisateurs de déposer les déchets dans les différentes parties du conteneur.

Afin de faciliter le tri sélectif des déchets des informations à destination des utilisateurs peuvent être disposées sur les portes basculantes ou sur les parois du conteneur. Il est également envisageable de différencier les espaces de collecte par des couleurs adaptées.

Dans cette variante chaque espace intérieur au conteneur est configuré de la même manière que le conteneur de la variante principale disposant d'un seul espace intérieur. En cas de dégradation de la partie haute du conteneur le corps supérieur peut être remplacé par l'élément modulaire correspondant.

Dans cette variante avec segmentation du volume intérieur les cloisons peuvent être aménagées de différentes manières pour délimiter des espaces intérieurs plus ou moins grands, pour des raisons de commodité de fabrication les espaces intérieurs seront de préférence égaux toutefois des volumes internes inégaux sont envisageables sans sortir du cadre de l'invention définie par les revendications annexées.

Plusieurs autres variantes sont possibles quant aux dimensions globales du conteneur, pour la hauteur au-dessus du sol ou pour le volume de la cuve enterrée sans sortir du cadre de l'invention définie par les revendications annexées.

De manière classique le renfort 7 est fabriqué lors du moulage de la cuve, il peut cependant être envisagé, bien que cela soit moins fonctionnel et probablement plus coûteux, de réaliser une partie haute de cuve légèrement déportée, sans repli, et de positionner une pièce en U inversé au-dessus, appuyant sur le sol, sur le haut de la cuve et sur la partie interne de celle-ci.

Laquelle pièce en U inversé fonctionnant comme appui et comme renfort pouvant être fixée soit sur le cuve, soit sur le corps supérieur, soit à la fois sur les deux éléments. La ceinture de protection comporte alors dans cette variante quatre épaisseurs.

Les attaches 8 peuvent être des vis auto foreuses ou des rivets placés en des endroits divers et en nombre plus ou moins important, toutefois, si le poids du corps supérieur 2 est grand, il peut être envisagé de se passer de ces éléments et disposer, par exemple, d'une simple structure d'emboîtement entre une partie sur la cuve et sa partie complémentaire sur le corps supérieur pour maintenir l'ensemble correctement positionné.

Un des objectifs de l'invention étant de faciliter le basculement du corps supérieur en cas de choc, il est souhaitable que la fixation entre les deux éléments ne soit pas trop solide pour que la cuve ne soit pas endommagée. Ainsi le positionnement, le nombre et la solidité des attaches est étudié pour que la rupture soit aisée.

Dans l'exemple de réalisation de l'invention représenté par la figure 1 le bord haut de la cuve 1 est légèrement déporté vers l'extérieur du conteneur avant le repliement à 90° vers l'intérieur, cette configuration est favorable afin que les deux éléments soient dans le prolongement l'un de l'autre et que les deux éléments aient le même diamètre. Ainsi le sac de portage peut être aisément retiré du conteneur. Cependant le corps supérieur peut disposer d'un diamètre plus grand ou plus petit que la cuve, et donc la surface d'appui être plus ou moins importante, sans sortir du cadre de l'invention définie par les revendications annexées.

Pour des raisons de coût et de durabilité les deux éléments que sont la cuve et le corps supérieur sont fabriqués dans une matière plastique rigide, rien n'interdit cependant que les deux éléments soient constitués de matériaux différents, par exemple métallique et plastique, voire même que la cuve soit scellée dans le sol et fabriquée, par exemple, en ciment.

Selon l'invention le couvercle et la porte basculante 4 sont pivotants mais d'autres modes d'ouverture sont envisageables.

## Revendications

1. Conteneur semi enterré de collecte des déchets de forme cylindrique comprenant un couvercle (3) dans sa partie supérieure, du type se présentant en deux éléments, une cuve (1) enterrée et un corps supérieur (2) en surface, lesquels deux éléments sont emboîtés et se recouvrent au-dessus du sol sur une hauteur limitée pour former une ceinture de protection (6), dans la zone de recouvrement entre lesdits deux éléments, le corps supérieur (2) étant situé vers l'extérieur du conteneur alors que la partie haute de la cuve (1) est positionnée à l'intérieur du conteneur, la partie haute de la cuve (1) et la partie basse du corps supérieur (2) sont reliées entre elles par des attaches (8), **caractérisé par** une porte basculante (4) dans la partie supérieure du conteneur, par les attaches (8) pouvant se rompre aisément sous l'effet d'un choc, et en ce que la partie haute de la paroi de la cuve (1) est repliée sur elle-même selon deux angles à 90° vers l'intérieur du conteneur de manière à former une surface d'appui (9) pour le corps supérieur (2) et former un renfort (7) interne au conteneur.

2. Conteneur semi enterré de collecte des déchets selon la revendication 1 dans lequel la partie haute de la cuve (1) se situe à au moins 10 mm au-dessus du sol et de préférence à plus de 30 mm.

3. Conteneur semi enterré de collecte des déchets selon la revendication 1 dans lequel le recouvrement entre les deux éléments (1,2) formant la ceinture de protection (6) est constitué par au moins trois épaisseurs de matériau.

4. Conteneur semi enterré de collecte des déchets selon la revendication 1 dans lequel au moins une cloison interne (10) délimite au moins deux volumes pour la collecte des déchets, lesquels volumes pouvant être utilisés pour la collecte d'au moins deux catégories de déchets dans le cadre du tri sélectif des déchets.

5. Conteneur semi enterré de collecte des déchets selon la revendication 4 dans lequel chaque volume est aménagé de manière identique avec un sac de contention (11, 12) qui lui est propre.

## Claims

1. Semi-buried receptacle for collecting refuse with a cylindrical shape comprising a lid (3) in its upper part, of the type consisting of two elements, a buried container (1) and an upper body (2) above the ground, said two elements are fitted together and overlap one another above the ground over a limited height to form a protective belt (6), in the overlapping area between said two elements the upper body (2) is positioned outside of the receptacle whilst the upper part of the container (1) is positioned inside the receptacle, the upper part of the container (1) and the lower part of the upper body (2) are joined together by fasteners (8), **characterised by** a swing flap (4) in the upper part of the container, by fasteners (8) which break easily under the effect of shock, and in that the upper part of the wall of the container (1) is folded over on itself twice by 90° angles towards the inside of the receptacle so as to form a bearing surface (9) for the upper body (2) and to form an internal reinforcement (7) within the receptacle.

2. Semi-buried receptacle for collecting refuse according to claim 1 in which the upper part of the container (1) is located at least 10 mm above the ground and preferably more than 30 mm.

3. Semi-buried receptacle for collecting refuse according to claim 1 in which the overlap between the two elements (1, 2) forming the protective belt (6) is formed by at least three thicknesses of material.

4. Semi-buried receptacle for collecting refuse according to claim 1 in which at least one internal partition (10) delimits at least two compartments for the collection of refuse, said compartments being able to be used for collecting at least two categories of refuse for the selective sorting of the refuse.

5. Semi-buried receptacle for collecting refuse according to claim 4 in which each compartment is set up in an identical manner with a storage bag (11, 12) of its own.

## Patentansprüche

1. Halbunterirdischer Behälter zum Sammeln von Müll in zylindrischer Form, der einen Deckel (3) in seinem oberen Teil aufweist, wobei der Behälter von dem Typ ist, der aus zwei Elementen, einem unterirdischen Bottich (1) und einem oberen Körper (2) an der Oberfläche besteht, wobei die zwei Elemente ineinander gefügt sind und sich oberirdisch über eine begrenzte Höhe überdecken, um einen Schutzgürtel (6) zu bilden, wobei der obere Körper (2) in der Zone, in der sich die zwei Elemente überdecken, an der Außenseite des Behälters liegt, während der obere Teil des Bottichs (1) im Inneren des Behälters positioniert ist, wobei der obere Teil des Bottichs (1) und der untere Teil des oberen Körpers (2) miteinander durch Befestigungen (8) verbunden sind, **gekennzeichnet durch** eine Klapptür (4) im oberen Teil des Behälters, und **dadurch**, dass die Befestigungen (8) leicht unter der Einwirkung eines Stoßes brechen können, und dass der obere Teil der Wand des Bottichs (1) in zwei Winkeln zu 90° nach innerhalb des Behälters auf sich selbst derart umgeschlagen ist, dass eine Auflagefläche (9) für den oberen Körper (2) und eine Verstärkung (7) innerhalb des Behälters gebildet werden.

2. Halbunterirdischer Behälter zum Sammeln von Müll nach Anspruch 1, bei dem der obere Teil des Bottichs (1) mindestens 10 mm und vorzugsweise mehr als 30 mm über dem Boden liegt.

3. Halbunterirdischer Behälter zum Sammeln von Müll nach Anspruch 1, wobei das Überdecken zwischen den zwei Elementen (1, 2), die den Schutzgürtel (6) bilden, aus mindestens drei Lagen Werkstoff besteht.

4. Halbunterirdischer Behälter zum Sammeln von Müll nach Anspruch 1, wobei mindestens eine Innenwand (10) mindestens zwei Volumina zum Sammeln von Müll abgrenzt, wobei die Volumina zum Sammeln von mindestens zwei Müllkategorien beim selektiven Sortieren des Mülls verwendet werden können.

5. Halbunterirdischer Behälter zum Sammeln von Müll nach Anspruch 4, wobei jedes Volumen identisch mit einem ihm eigenen Aufnahmesack (11, 12) eingerichtet ist.
